# EUROPÄISCHE PATENTSCHRIFT

(11) **EP 1 633 568 B1**
(45) Veröffentlichungstag und Bekanntmachung des Hinweises auf die Patenterteilung: **14.01.2009**
(21) Anmeldenummer: 04739921.7
(22) Anmeldetag: 16.06.2004
(51) Int. Cl.: B41J 3/407, B41J 11/06, B41J 11/48

(54) **DRUCKVORRICHTUNG**
PRINTING DEVICE
DISPOSITIF D'IMPRESSION

(30) Priorität: 18.06.2003 DE 10327742
(43) Veröffentlichungstag der Anmeldung: 15.03.2006
(73) Patentinhaber: Espera-Werke GmbH, 47058 Duisburg (DE)
(72) Erfinder: KORTHÄUSER, Manfred, 45479 Mülheim/Ruhr (DE)
(74) Vertreter: Schippan, Ralph
(86) Internationale Anmeldenummer: PCT/EP2004/006453
(87) Internationale Veröffentlichungsnummer: WO 2004/110903

(56) Entgegenhaltungen:
- EP-A- 0 900 735

## Beschreibung

Die Erfindung betrifft eine Druckvorrichtung zum Bedrucken von der Druckvorrichtung seriell zugeführten Flächenelementen, insbesondere Warenetiketten aus thermosensitivem Papier oder Papierersatzstoffen, mit mindestens zwei separaten Zuführeinrichtungen für jeweils einen mit den Flächenelementen versehenen Trägerstreifen, wobei die Zuführungseinrichtungen jeweils eine Abstreifvorrichtung zum Abstreifen der Flächenelemente vom Trägerstreifen aufweisen und wobei den Zuführeinrichtungen ein Druckkopf mit einer Thermoleiste zum Bedrucken eines von einer Gegendruckfläche getragenen Flächenelementes zugeordnet ist, und mit einer Applikatoreinrichtung zur Wegförderung des bedruckten Flächenelementes vom Druckkopf und zur Anbringung desselben auf einer Ware.

Eine Vorrichtung dieser Art ist aus der EP 0 900 735 B1 bekannt. Es handelt sich um einen Etikettendrucker zum Bedrucken von auf einem Trägerstreifen befestigten Selbstklebeetiketten.

Bei dieser bekannten Vorrichtung sind die mindestens zwei separaten Zuführeinrichtungen jeweils mit einer Gegendruckfläche ausgestattet, auf der das jeweils zu bedruckende Etikett aufliegt. Jede der zuführeinrichtungen arbeitet mit Trägerstreifen, an denen Etiketten unterschiedlicher Geometrie angebracht sind, so dass Waren unterschiedlicher Art und Größe sequentiell mit den gewünschten Etiketten versehen werden können. Den Zuführungseinrichtungen ist dabei ein gemeinsamer Druckkopf zugeordnet, welcher eine Thermoleiste aufweist, mittels der das thermosensitive Etikett bedruckt wird. Der Druckvorgang erfolgt dadurch, dass sich die Gegendruckflächen der Etikettenzuführeinrichtungen relativ zum Druckkopf bewegen und dass in dem Moment, in dem sich jeweils die gewünschte der Gegendruckflächen in der Druckposition befindet, der Druckvorgang erfolgt.

Es hat sich in der Praxis gezeigt, dass die bekannte Vorrichtung mechanisch vergleichsweise kompliziert aufgebaut ist und aufgrund der Relativbewegungen zwischen Druckkopf und jeweiliger Gegendruckfläche die Zuordnung zwischen Gegendruckflächen und Thermoleiste ungenau wird, so dass die Druckqualität herabgesetzt ist.

Daher liegt der Erfindung die Aufgabe zugrunde, eine Vorrichtung der eingangs genannten Art dahingehend weiter zu entwickeln, dass der mechanische Aufbau vereinfacht, die Variabilität des Aufbaus erhöht und die Druckqualität verbessert wird.

Diese Aufgabe wird erfindungsgemäß dadurch gelöst, dass die Gegendruckfläche Bestandteil des Druckkopfes ist.

Durch die Gestaltung, dass die Gegendruckfläche nunmehr Teil des Druckkopfes ist, entfällt die aus dem Stand der Technik bekannte Relativbewegung zwischen Gegendruckfläche und Thermoleiste des Druckkopfes. Vielmehr ist durch die starre Zuordnung zwischen der Gegendruckfläche und der Thermoleiste des Druckers das Etikett an der druckaktiven Fläche der Thermoleiste stabilisiert. Hierdurch ergibt sich auch ein wesentlich einfacherer Aufbau aufgrund des möglich gewordenen Wegfalls der die Relativbewegung ermöglichenden Komponenten.

In einer ersten bevorzugten Variante der Erfindung ist vorgesehen, dass jeder Zuführungseinrichtung jeweils ein Druckkopf zugeordnet ist. Hierdurch ergibt sich eine besonders robuste und einfache Ausführung der Anordnung. Die Positionierung der mehreren Zuführeinrichtungen kann dabei sowohl entlang einer Längsbahn als auch entlang einer Teilkreisbahn erfolgen, so dass eine entsprechende Variabilität im Aufbau gegeben ist.

Gemeinsam ist dieser Variante, dass in den jeweils gebildeten Einheiten aus Zuführungseinrichtung, Druckkopf und Gegendruckfläche zu den gewünschten Zeitpunkten das Bedrucken des Etikettes erfolgt und dass der Wegtransport des bedruckten Etikettes von dem jeweiligen Druckkopf zur Ware durch entsprechende zeitliche Ansteuerung der Applikatoreinrichtung erreichbar ist. Ein weiterer Vorteil dieser Variante ist darin zu sehen, dass im Falle einer notwendigen Reparatur jeweils eine Einheit aus Zuführungseinrichtung und Druckkopf stillgesetzt und ausgetauscht bzw. repariert werden kann, ohne dass die Druckvorrichtung im übrigen angehalten werden muss.

Eine zweite bevorzugte Variante der Erfindung ist darin zu sehen, dass die Zuführeinrichtungen vertikal übereinander angeordnet sind, wobei bevorzugt die Applikatoreinrichtung als Stempel ausgebildet ist, der in vertikaler bzw. dazu senkrechter Richtung verfahrbar ist und die Zuordnung des jeweils aktiven Druckkopfes zu der gewünschten Zuführeinrichtung durch eine zusätzliche Verstelleinrichtung erfolgt, die mit der Applikatoreinrichtung gekoppelt ist. Hierdurch ergibt sich ebenfalls eine Druckvorrichtung mit einem kompakten Aufbau und einer erhöhten Funktionalität. Bei einer Ausgestaltung dieser Variante ist nämlich den einzelnen Zuführungseinrichtungen ein gemeinsamer Druckkopf zugeordnet, der allerdings - im Unterschied zum Stand der Technik - die Gegendruckfläche in sich trägt. Mittels der Verstelleinrichtung wird der Druckkopf gegenüber der ausgewählten Zuführeinrichtung so verstellt, dass die Zuführung des ausgewählten Trägerstreifens in die Druckposition erfolgt und anschließend der Druckvorgang eingeleitet wird. Nach Beendigung des Druckvorgangs entnimmt die mit der Verstelleinrichtung gekoppelte Applikatoreinrichtung das bedruckte Etikett und führt es zur Ware.

Die erfindungsgemäße Lösung lässt sich bevorzugt anwenden auf Flächenelemente in Form von Warenetiketten. Solche Warenetiketten können entweder lösbar auf einem Trägerstreifens angebrachte Warenetiketten sein, die mit Hilfe einer sog. Abstreifvorrichtung vom Träger ablösbar sind. Es können aber auch trägerlose ("linerless") Etiketten verwendet werden sowie Endlosmaterial. Eine weitere Möglichkeit ist in der Verwendung von Thermotransferdrucketiketten gegeben, bei denen das Druckbild durch die Erwärmung der Thermoleiste von einem Zwischenmedium auf das Etikett übertragen wird.

Die Erfindung wird im folgenden anhand einer Ausführungsbeispiele jeweils in Schnittdarstellung zeigenden Zeichnung näher erläutert. Dabei zeigen:
- Fig. 1: eine aus dem Stand der Technik bekannte Druckvorrichtung
- Fig. 2: ein erstes Ausführungsbeispiel einer ersten Variante der Erfindung
- Fig. 3: ein zweites Ausführungsbeispiel der ersten Variante der Erfindung
- Fig. 4: ein erstes Ausführungsbeispiel der zweiten Variante der Erfindung.

Figur 1 zeigt eine Schnittdarstellung einer aus dem Stand der Technik bekannten Druckvorrichtung. Bei dieser bekannten Vorrichtung sind mehrere Zuführeinheiten 3 vorgesehen, von denen aus Übersichtsgründen nur eine dargestellt ist. Eine solche Etikettenzuführeinheit 3 besteht aus einer Aufwickelhaspel, einer Abwickelhaspel, zwischen denen ein Trägerstreifen 1 mit lösbar daran angebrachten Etiketten 2 verläuft. Der Trägerstreifen 1 ist über eine Abstreifvorrichtung 4 geführt, welche in der in Figur 1 dargestellten Position unterhalb einer Thermoleiste 6 eines Druckkopfes 5 angeordnet ist. Die Oberseite der Abstreifvorrichtung 4 bildet eine Gegendruckfläche 7, welche im Moment des Druckvorganges mit der Thermoleiste 6 zusammenwirkt. Durch die Umlenkung des Trägerstreifens 1 an der auslaufseitigen Kante der Abstreifvorrichtung 4 wird das bedruckte Etikett 2 vom Trägerstreifen 1 gelöst und mittels einer nachgeordneten Applikatoreinrichtung 8 vom Druckkopf weggefördert und auf einer nicht dargestellten Ware angebracht. Wenn ein Etikett anderer Art, welches sich auf einem anderen Trägerstreifen in einer der anderen Zuführungseinrichtungen (nicht dargestellt) befindet, wird die Abstreifvorrichtung dieser Vorrichtung an die Stelle der Abstreifvorrichtung 4 von Figur 1 platziert, welches entweder durch Bewegung des Druckkopfes 5 oder durch entsprechende Zuführbewegung der ausgewählten Zuführeinrichtung erfolgen kann. Auf diese Weise lassen sich Etiketten unterschiedlicher Art bedrucken und der Reihe nach auf die zugeordneten Waren applizieren.

Die in Figur 2 dargestellte erste Ausführungsform der ersten Variante der Erfindung zeigt sechs Einheiten zum Bedrucken von Etiketten, die sich auf einer Kreisbahn um einen zentrisch angeordneten Applikator 8 positionieren. Jede der Druckeinrichtungen umfasst jeweils einen Druckkopf 5a - 5f mit Thermoleisten 6a - 6f. Jede der Etikettenzuführungseinheiten beinhaltet jeweils eine Abwickelhaspel sowie eine Aufwickelhaspel und eine Abstreifvorrichtung 4a - 4f. Auf jede der Abwickelhaspeln wird jeweils eine Bonrolle aufgebracht, die aus einem Trägerstreifen und damit verbundenen Etiketten bestehen. Der Trägerstreifen wird jeweils über die Abstreifvorrichtung 4a - 4f der Etikettenzuführeinheit zu einer Aufwickelhaspel umgelenkt. Zum Bedrucken des Etikettes wird das Etikett auf dem Trägerstreifen 1 auf die geeignete Position der Gegendruckfläche transportiert, die der Thermoleiste des Druckkopfes gegenüber liegt und Bestandteil des Druckkopfes ist.

Der beschriebene Druckvorgang erfolgt in allen Einheiten a-f separat voneinander. Die Applikatoreinrichtung 8 entnimmt das bedruckte Etikett von der jeweiligen Einheit a - f und transportiert es zur (nicht dargestellten) Ware weiter und appliziert es dort.

Die in Figur 3 dargestellte zweite Ausführungsform der ersten Variante der Erfindung unterscheidet sich von der in Figur 2 dargestellten Ausführungsform lediglich dadurch, dass die einzelnen Einheiten a - f nicht auf einer Kreisbahn im Bezug auf die Applikatoreinrichtung 8 angeordnet sind sondern entlang einer linearen Bahn.

Die Funktion ist entsprechend.

Das in Figur 4 dargestellte erste Ausführungsbeispiel der zweiten Variante der Erfindung zeigt mehrere vertikal übereinander angeordnete Zuführeinrichtungen 3a,3b,3c für Trägerstreifen mit Etiketten, die jeweils grundsätzlich gleichartig ausgebildet sind, jedoch z. B. für Trägerstreifen mit Etiketten unterschiedlicher Breite geeignet sein können.

Den Zuführeinrichtungen 3a - 3c ist ein gemeinsamer Druckkopf 5 mit einer ihm zugeordneten Thermoleiste 6 zugeordnet, welcher über eine Verstelleinrichtung 9 vertikal verfahrbar ist. Mit der Verstelleinrichtung 9 gekoppelt ist die Applikatoreinrichtung 8 welche ebenfalls in vertikaler Richtung verfahrbar ist. Der Stempel der Applikatoreinrichtung 8 ist entlang einer solchen Länge stellbar, dass die Unterseite des Stempels mit der Ware in Kontakt gebracht werden kann.

Die beschriebene Vorrichtung arbeitet wie folgt:

Zunächst wird die Zuführeinrichtung 3a - 3c ausgewählt, von der das nächste Etikett bedruckt werden soll. Anschließend wird mittels der Verstelleinrichtung 9 der Druckkopf 5 mit der Thermoleiste 6 in eine solche vertikale Position verfahren, dass der Einlaufbereich unterhalb der Thermoleiste 6 des Druckkopfes 5 mit dem Auslaufbereich der ausgewählten Zuführungseinrichtung 3a,3b,3c fluchtet. Dann wird das vom Trägerstreifen abgelöste zu bedruckende Etikett auf die Gegendruckfläche unterhalb der Thermoleiste des Druckers transportiert und der Druckvorgang durchgeführt. Quasi gleichzeitig wird das bedruckte Etikett von der Applikatoreinrichtung 8 übernommen und auf die Ware verbracht. Im darauf folgenden Arbeitsschritt erfolgt das Bedrucken des nachfolgenden Etikettes, indem wiederum die gewünschte Zuführungseinrichtung 3a - 3c ausgewählt, der Druckkopf mittels der weiteren Verstelleinrichtung in die jeweilige vertikale Position gebracht wird und das ausgewählte Etikett wie oben beschrieben zugeführt, bedruckt und appliziert-wird.

## Patentansprüche

1. Druckvorrichtung zum Bedrucken von der Druckvorrichtung seriell zugeführten Flächenelementen (2), insbesondere Warenetiketten aus thermosensitivem Papier oder Papierersatzstoffen, mit mindestens zwei separaten Zuführeinrichtungen (3a,...,3f) für jeweils einen mit den Flächenelementen (2) versehenen Trägerstreifen (1), wobei die Zuführungseinrichtungen (3a,...,3f) jeweils eine Abstreifvorrichtung (4a,...,4f) zum Abstreifen der Flächenelemente (2) vom Trägerstreifen (1) aufweisen und wobei den Zuführeinrichtungen (3a,...,3f) ein Druckkopf (5a,...,5f) mit einer Thermoleiste (6a,...,6f) zum Bedrucken eines von einer Gegendruckfläche (7a,...,7f) getragenen Flächenelementes zugeordnet ist, und mit einer Applikatoreinrichtung (8) zur Wegförderung des bedruckten Flächenelementes vom Druckkopf (5a,...,5f) und zur Anbringung desselben auf einer Ware,
**dadurch gekennzeichnet, dass** die Gegendruckfläche (7a,...,7f) Bestandteil des Druckkopfes (5a,...,5f) ist.

2. Druckvorrichtung nach Anspruch 1,
**dadurch gekennzeichnet, dass** jeder Zuführungseinrichtung (3a,...,3f) jeweils ein Druckkopf (5a,...,5f) zugeordnet ist.

3. Druckvorrichtung nach Anspruch 1 oder 2,
**dadurch gekennzeichnet, dass** die Zuführeinrichtungen (3a,...,3f) entlang einer Längsbahn angeordnet sind.

4. Druckvorrichtung nach Anspruch 1 oder 2,
**dadurch gekennzeichnet, dass** die Zuführeinrichtungen (3a,...,3f) entlang einer Teilkreisbahn angeordnet sind.

5. Druckvorrichtung nach Anspruch 4,
**dadurch gekennzeichnet, dass** die Applikatoreinrichtung (8) zentrisch innerhalb der Teilkreisbahn angeordnet ist.

6. Druckvorrichtung nach Anspruch 2,
**dadurch gekennzeichnet, dass** die Zuführeinrichtungen (3a,...,3c) vertikal übereinander angeordnet sind.

7. Druckvorrichtung nach Anspruch 6,
**dadurch gekennzeichnet, dass** die Applikatoreinrichtung (8) als Stempel ausgebildet ist, der in der vertikalen Richtung bewegbar ist.

8. Druckvorrichtung nach Anspruch 3 oder 4,
**dadurch gekennzeichnet, dass** die Applikatoreinrichtung (8) als Stempel ausgebildet ist, der in einer zur Längsbahn bzw. Teilkreisbahn senkrechten Richtung verfahrbar ist.

9. Druckvorrichtung nach Anspruch 1,
**dadurch gekennzeichnet, dass** den mehreren Zuführeinrichtungen (3a, ..., 3c) ein einziger Druckkopf (5) zugeordnet ist und dass die Zuordnung des Druckkopfes (5) zu der jeweiligen Zuführeinrichtung (3a,...,3f) durch eine Verstelleinrichtung (9) erfolgt.

10. Druckvorrichtung nach Anspruch 9,
**dadurch gekennzeichnet, dass** die Applikatoreinrichtung (8) mit der Verstelleinrichtung (9) gekoppelt ist.

11. Druckvorrichtung nach Anspruch 9 oder 10,
**dadurch gekennzeichnet, dass** Applikatoreinrichtung (8) und Verstelleinrichtung (9) jeweils getrennt voneinander einachsig verfahrbar sind.

12. Druckvorrichtung nach Anspruch 9 oder 10,
**dadurch gekennzeichnet, dass** eine weitere Applikatoreinrichtung die Etiketten von den Zuführeinrichtungen (3a,...,3f) abnimmt und dem Druckkopf (5) zuführt.

13. Druckvorrichtung nach einem der vorhergehenden Ansprüche,
**dadurch gekennzeichnet, dass** die Applikatoreinrichtung pneumatisch, hydraulisch oder elektrisch betrieben ist.

14. Druckvorrichtung nach einem der vorhergehenden Ansprüche,
**dadurch gekennzeichnet, dass** die Applikatoreinrichtung mehrachsig oder rotierend verfahrbar ist.

## Claims

1. A printing device to print flat elements (2) which are fed consecutively to the printing device, in particular product labels produced from thermosensitive paper or paper substitute materials, having at least two separate feed devices (3a,...,3f) assigned to a carrier strip (1) provided with the flat elements (2), wherein the feed devices (3a,...,3f) respectively comprise a stripping device (4a,...,4f) to strip the flat elements (2) from the carrier strip (1) and wherein the feed devices (3a,...,3f) are associated with a print head (5a,...,5f) having a thermal strip (6a,...,6f) to print a flat element supported by a counter-pressure surface (7a,...,7f), and having an application device (8) which is used to guide the printed flat elements away from the print head (5a,...,5f) and to apply them to a product,
**characterized in that** the counter-pressure surface (7a,...,7f) is a component of the print head (5a,...,5f).

2. The printing device according to claim 1,
**characterised in that** each feed device (3a,...,3f) is associated with a print head (5a,...,5f).

3. The printing device according to claim 1 or claim 2,
**characterized in that** the feed devices (3a,...,3f) are arranged along a longitudinal path.

4. The printing device according to claim 1 or claim 2, **characterized in that** the feed devices (3a,...,3f) are arranged along a part-circular path.

5. The printing device according to claim 4,
**characterized in that** the application device (8) is arranged centrally within the part-circular path.

6. The printing device according to claim 2,
**characterized in that** the feed devices (3a,...,3c) are arranged vertically one above the other.

7. The printing device according to claim 6,
**characterized in that** the application device (8) is formed as a stamp which is movable in the vertical direction.

8. The printing device according to claim 3 or claim 4,
**characterized in that** the application device (8) is formed as a stamp which can be displaced in a direction which is perpendicular to the longitudinal path or part-circular path.

9. The printing device according to claim 1,
**characterized in that** a single print head (5) is associated with the plurality of feed devices (3a,...,3c), and **in that** the association of the print head (5) with the respective feed device (3a,...,3f) is accomplished by means of an adjustment device (9).

10. The printing device according to claim 9,
**characterized in that** the application device (8) is coupled to the adjustment device (9).

11. The printing device according to claim 9 or claim 10,
**characterized in that** the application device (8) and the adjustment device (9) can each be displaced independently of each other along a single axis.

12. The printing device according to claim 9 or claim 10,
**characterized in that** an additional application device removes the labels from the feed devices (3a,...,3f) and feeds them to the print head (5).

13. The printing device according to one of the preceding claims,
**characterized in that** the application device is operated pneumatically, hydraulically or electrically.

14. The printing device according to one of the preceding claims,
**characterized in that** the application device can be displaced along multiple axes or in a rotary manner.

## Revendications

1. Dispositif d'impression pour imprimer des éléments de surface (2) amenés en série depuis le dispositif d'impression, en particulier des étiquettes de marchandises en papier thermosensible ou des équivalents au papier, comprenant au moins deux dispositifs d'alimentation (3a, ..., 3f) pour une bande porteuse (1) respective comprenant les éléments de surface (2), moyennant quoi les dispositifs d'alimentation (3a, ..., 3f) présentent chacun un dispositif de raclage (4a, ... 4f) pour racler les éléments de surface (2) de la bande porteuse (1) et moyennant quoi les dispositifs d'alimentation (3a, ..., 3f) ont une tête d'impression (5a, ..., 5f) avec une baguette thermique (6a, ..., 6f) pour imprimer un élément de surface porté par une surface de contre-pression (7a, ..., 7f) et comprenant un dispositif d'applicateur (8) pour éloigner l'élément de surface imprimé de la tête d'impression (5a, ..., 5f) et pour appliquer celui-ci sur une marchandise,
**caractérisé en ce que** la surface de contre-pression (7a, ..., 7f) fait partie de la tête d'impression (5a, ..., 5f).

2. Dispositif d'impression selon la revendication 1,
**caractérisé en ce que** chaque dispositif d'alimentation (3a, ..., 3f) a une tête d'impression (5a, ..., 5f).

3. Dispositif d'impression selon la revendication 1 ou 2,
**caractérisé en ce que** les dispositifs d'alimentation (3a, ..., 3f) sont disposés le long d'une bande longitudinale.

4. Dispositif d'impression selon la revendication 1 ou 2,
**caractérisé en ce que** les dispositifs d'alimentation (3a, ..., 3f) sont disposés le long d'une bande circulaire partielle.

5. Dispositif d'impression selon la revendication 4,
**caractérisé en ce que** le dispositif d'applicateur (8) est disposé centralement à l'intérieur de la bande circulaire partielle.

6. Dispositif d'impression selon la revendication 2,
**caractérisé en ce que** les dispositifs d'alimentation (3a, ..., 3c) sont disposés verticalement les uns sur les autres.

7. Dispositif d'impression selon la revendication 6,
**caractérisé en ce que** le dispositif d'applicateur (8) est un tampon mobile dans la direction verticale.

8. Dispositif d'impression selon la revendication 3 ou 4,
**caractérisé en ce que** le dispositif d'applicateur (8) est un tampon déplaçable dans une direction perpendiculaire par rapport à la bande longitudinale respectivement la bande circulaire partielle.

9. Dispositif d'impression selon la revendication 1,
**caractérisé en ce que** les plusieurs dispositifs d'alimentation (3a, ..., 3c) on une seule tête d'impression (5) et que l'attribution de la tête d'impression (5) au dispositif d'alimentation (3a, ..., 3f) respectif s'effectue par un dispositif de réglage (9).

10. Dispositif d'impression selon la revendication 9,
**caractérisé en ce que** le dispositif d'applicateur (8) est couplé au dispositif de réglage (9).

11. Dispositif d'impression selon la revendication 9 ou 10,
**caractérisé en ce que** le dispositif d'applicateur (8) et le dispositif de réglage (9) sont déplaçables sur un axe en étant séparés l'un de l'autre.

12. Dispositif d'impression selon la revendication 9 ou 10,
**caractérisé en ce qu'**un autre dispositif d'applicateur (8) enlève les étiquettes des dispositifs d'alimentation (3a, ..., 3f) et les amène à la tête d'impression (5).

13. Dispositif d'impression selon l'une des revendications précédentes,
**caractérisé en ce que** le dispositif d'applicateur est à entraînement pneumatique, hydraulique ou électrique.

14. Dispositif d'impression selon l'une des revendications précédentes,
**caractérisé en ce que** le dispositif d'applicateur est déplaçable sur plusieurs axes ou en rotation.
